# EUROPÄISCHE PATENTSCHRIFT

(11) **EP 1 807 230 B1**
(45) Veröffentlichungstag und Bekanntmachung des Hinweises auf die Patenterteilung: **04.06.2008**
(21) Anmeldenummer: 05811242.6
(22) Anmeldetag: 04.11.2005
(51) Int. Cl.: B22D 11/128, B22D 11/20

(54) **STEUER- UND/ODER REGELEINRICHTUNG FÜR EIN STÜTZROLLENGERÜST EINER STRANGGIESSVORRICHTUNG FÜR METALLE, INSBESONDERE FÜR STAHLWERKSTOFFE**
CONTROL AND/OR REGULATING DEVICE FOR A SUPPORTING ROLL FRAME OF A CONTINUOUS CASTING DEVICE FOR METALS, ESPECIALLY STEEL
DISPOSITIF DE COMMANDE ET/OU DE REGLAGE DESTINE A UN TRAIN DE ROULEAUX DE SUPPORT D'UNE INSTALLATION DE COULEE CONTINUE DE METAUX, NOTAMMENT D'ACIER

(30) Priorität: 09.11.2004 DE 102004054296
(43) Veröffentlichungstag der Anmeldung: 18.07.2007
(73) Patentinhaber: SMS Demag AG, 40237 Düsseldorf (DE)
(72) Erfinder: WILMES, Ronald, 42699 Solingen (DE); KLASSEN, Hans, Esau, 47877 Willich (DE); DUMITRIU, Bujor, 40470 Düsseldorf (DE); HOPP, Paul-Christian, 41464 Neuss (DE); GEERKENS, Christian, 41363 Jüchen (DE)
(74) Vertreter: Klüppel, Walter
(86) Internationale Anmeldenummer: PCT/EP2005/011845
(87) Internationale Veröffentlichungsnummer: WO 2006/050868

(56) Entgegenhaltungen:
- EP-A- 1 475 169
- WO-A-01/94052
- WO-A-03/051558
- "Bussysteme: Feldbus ja, aber welcher?" MESSTEC, [Online] Bd. 3/1996, 1. Juni 1996 (1996-06-01), Seiten 1-5, XP002290053 Gefunden im Internet: URL:http://www.infoside.de/infida/messtec/ a39696-0.htm> [gefunden am 2004-05-27]
- BECKHOFF PC CONTROL, [Online] Bd. 2/2002, Februar 2002 (2002-02), Seiten 31-33, XP002290001 Gefunden im Internet: URL:http://www.pc-control.net/pdf/022002/p cc_0202_e.pdf> [gefunden am 2004-07-27]

## Beschreibung

Die Erfindung betrifft eine Steuer- und / oder Regeleinrichtung für ein Stützrollengerüst einer Stranggießvorrichtung für Metalle, insbesondere für Stahlwerkstoffe, das aus mehreren aufeinander folgenden Rollensegmenten besteht, die jeweils über die Stützrollen tragenden Unterrahmen und einen gegenüberliegenden Oberrahmen mittels paarweisen Kolben-Zylinder-Einheiten gegeneinander geregelt anstellbar sind, zum Fördern, Richten und / oder zur Verbesserung der Innenqualität und zur Dickenänderung, wobei die Messdaten von Feldgeräten dezentral erfasst und verarbeitet werden.

Zur Anstellung nur eines Hydraulikzylinders sind die verschiedenen Signale, die im Bereich dieses Hydraulikzylinders entstehen und umgesetzt werden müssen, mit einem Regelungsteil elektrisch zu verbinden. Aus diesem Grund ist einerseits die Feldverkabelung der Rollensegmente und damit der gesamten Strangführung bis zur zentral installierten Regelungsschaltung sehr aufwendig. Andererseits ist aufgrund der großen Anzahl der zu verarbeitenden Signale eine zentrale Regelungsschaltung ebenfalls sehr aufwendig.

Die Distanz zur Regelungsschaltung im Steuerhaus auf der Gießbühne ist nach wie vor sehr groß und kann bis zu 100 m betragen. Da jedes Rollensegment 4 Positionsgeber, 4 Sätze Regelungsventile (Servo- bzw. Schaltventile) und in einigen Fällen acht Druckaufnehmer / Druckgeber aufweist, müssen je Segment vier synchron-serielle Schnittstellen und 12 Analog- bzw. Digital-Signale verarbeitet werden. In einer Stranggießanlage befinden sich oft mehr als 15 angestellte Rollensegmente: in diesen sind 60 synchron-serielle Schnittstellen und 180 Analog- bzw. 240 Digital-Signale von einem Regelventil zu verarbeiten. Bei dieser hohen Anzahl von zu verarbeitenden Signalen sind die Kosten für eine zentrale Regelungsschaltung zu hoch und die zentrale Regelungsschaltung stößt an ihre Grenzen der Leistungsfähigkeit.

Es ist eine dezentrale Regelungsschaltung bekannt (WO 01 / 94052 A1), die ein Verfahren zur dezentralen Gießdatenverarbeitung der an einer Stranggießkokille über Sensoren gewonnenen Messdaten in einem Prozessrechner der Steuerung der Stranggießanlage die Messstrecke effizienter macht und vereinfacht die Einrichtung, indem die Mess- und Steuerdaten in gekühlten Feldbus-Modulen unmittelbar auf der Stranggießkokille gesammelt und in Bus-Signale in eine Bus-Leitung überführt und zumindest in der Steuerung der Stranggießanlage gespeichert und / oder verarbeitet werden.

Die europäische Patentanmeldung EP 1475 169 A1 offenbart eine Steuer- oder Regeleinrichtung für ein Stützrollengerüst einer Stranggießvorrichtung für Metalle, insbesondere für Stahlwerkstoffe. Das Stützrollengerüst besteht aus mehreren in Strangführungsrichtung aufeinander folgenden Rollensegmenten, die jeweils über einen Stützrollen tragenden Unterrahmen und einen Stützrollen tragenden Oberrahmen verfügen. Der Unterrahmen und der gegenüberliegende Oberrahmen sind mittels paarweisen Kolben-Zylinder-Einheiten gegeneinander geregelt anstellbar zum Fördern, Richten und / oder zum Verbessern der Innenqualität und zum Ändern der Dicken der Metalle. Auf dem Oberrahmen des Rollensegments sind die Signale von Positionsgebern der Hydraulik-Zylinder-Einheiten jeweils an einen Klemmenkasten geführt und von dem Klemmenkasten ist ein Kabelpaket über eine lösbare Medienkupplung auf ein ortsfestes Hallengerüst geführt.

Ausgehend von der EP 1475 169 A1 als nächstliegendem Stand der Technik liegt der Erfindung die Aufgabe zugrunde, die Feldverkabelung und das Regelungskonzept für ein Stützrollengerüst einer Stranggießvorrichtung zu verbessern.

Diese Aufgabe wird durch den Gegenstand des Patentanspruchs 1 gelöst, indem für jedes Rollensegment ein separater Achsen-Regler mit einem angeschlossenen Ventilstand auf dem ortsfesten Hallengerüst angeordnet ist und indem Signale von sämtlichen Achsen-Reglern jeweils über ein Feldbusmodul zu einer gemeinsamen speicherprogrammierbaren Steuerung in einen Steuerraum der Stranggießvorrichtung geführt sind.

Dadurch wird die Steuerung und die Regelung verbessert bzw. vereinfacht.

Der Achsen-Regler arbeitet für jedes Rollensegment separat und übernimmt sämtliche Regelungs- und Überwachungsaufgaben. Sämtliche Achsen-Regler kommunizieren mit der speicherprogrammierten Steuerung über ein Feldbusmodul. Solche Achsen-Regler sind auf speziellen Mikroprozessoren basierende Schaltungen, die zur Steuerung von Servo-Achsen eingesetzt werden. Die Standard-Software in der Bewegungs-Steuerung fügt eine Echtzeit-Steuerung für die Achsen-Einstellung ein. Die Bewegungs-Steuerung besitzt bspw. Schnittstellen für:
- Absolut- oder Inkremental-Positionsgeber
- Digital- oder Analog- Ein- oder Ausgänge,
- einen Feldbus,
- ein Netzwerk.
Die für die Anwendung eingesetzte Bewegungs-Steuerung umfasst eine Tastatur und eine Datenanzeigeeinrichtung ( Display). Die Anwendungs-Software ist Standard und ist in einem wiederholbaren Speicher gespeichert. Die Bewegungs-Steuerung ist in der Lage, mehrere Achsen zu steuern. Auf einem grafischen Menu basierend, wird die Bewegungs-Steuerung über Parameter an den Achsen-Typ angepasst und an den Typ der Positions-Rückführung. Ein Programmieren ist nicht notwendig. Über den Feldbus- oder den Netzwerks-Anschluss erhält die Bewegungs-Steuerung die erforderlichen Sollwerte und die Start-Bewegung und koppelt diese auf das übergeordnete System mit der Position und einer Zustandsanzeige zurück. Die Anwendung erfolgt auf die Kolben-Zylinder-Einheiten der Rollensegmente, d.h. deren Hauptachsen, wie bspw. der Hydraulikzylinder-Achse:

Eine Ausgestaltung sieht vor, dass der Achsen-Regler die gespeicherten Signale zum Positionieren der Stützrollen, Synchronisieren der angetriebenen Stützrollen von Nachbar-Rollensegmenten, für linke oder rechte Hydraulikzylinder bzw. für die Einlaufseite oder Auslaufseite, die Überwachung des Zustandes der Sensoren, eine Rollensegment-Kodierung, für Wartungszyklen u. dgl. verarbeitet.

Eine andere Ausgestaltung besteht darin, dass die Klemmenkästen mittels des auf dem Oberrahmen des Rollensegmentes vorhandenen Maschinenkühlwassers gekühlt sind.

Weitere Erfindungsmerkmale ergeben sich dadurch, dass die Feldbusmodule physikalisch mittels elektrischen Metallleitungen, Lichtwellenleitern oder drahtloser Übertragungstechnik oder Infrarot-Signalen anschließbar sind.

Weitere Merkmale sind, dass die Kabel des Kabelpakets für die Spannungsversorgung, die Achsen-Regler und die Feldbusmodule mittels einer gemeinsamen Steckverbindung angeschlossen sind.

Schließlich ist eine Ausgestaltung dadurch gegeben, dass die Kabel für die Signale der Positionsgeber, vom Klemmenkasten auf dem Rollensegment mittels einer Medienkupplung als lösbare Steckverbindung zum Achsen-Regler ausgebildet ist. Hier müssen lediglich die in den Hydraulikzylindern integrierten Positionsgeber eines jeden Rollensegmentes über die Steckverbindung zum Ventilstand aus dem Hallen-Gerüst und von dort aus mit allen anderen Signalen mit dem vor Ort installierten Achsen-Regler verbunden werden.

In der Zeichnung sind Ausführungsbeispiele der Erfindung dargestellt, die nachstehend näher erläutert werden.

Es zeigen:
- Fig. 1: eine Seitenansicht einer Stranggießvorrichtung mit Hallen-Gerüst,
- Fig. 2: eine perspektivische Darstellung eines Rollensegmentes, und
- Fig. 3: eine Prinzip-Darstellung in Baukasten-Art eines Ausführungsbeispiels.

Die Stranggießvorrichtung 1 gemäß **Fig. 1** weist ein Stützrollengerüst 2 auf, in dem der aus flüssigem Stahlwerkstoff 3 aus einer Gießpfanne 4 über einen Verteiler 5 und eine Stranggießkokille 6 geflossene und teilweise abgekühlte Gießstrang 7 gestützt und weiter gekühlt wird. Das Stützrollengerüst 2 besteht aus mehreren, oft bis zu 15 Rollensegmenten 8, von denen das erste Rollensegment 8a von einer Dampfkammer 9 umgeben ist. Jedes der aufeinander folgenden Rollensegmente 8 ist aus einem Stützrollen 10 tragenden Unterrahmen 11 und einem gegenüberliegenden Oberrahmen 12 gebildet. Der Unterrahmen 11 und der Oberrahmen 12 sind jeweils mittels paarweisen Kolben-Zylinder-Einheiten 13, vgl. Fig. 2, gegeneinander geregelt anstellbar, von denen in **Fig. 2** zwei Paare mit ihren Hydraulikzylindern 13a sichtbar sind. Das Messen der hydraulischen Drücke, Positionen der Kolben usw. mit dem Ergebnis aus Messdaten wird mittels Sensoren, Positionsgebern, Druckgebern, Regelventilen u. dgl. erhalten, die zusammengefasst unter dem Begriff von Feldgeräten 14 zu verstehen sind. Außerdem werden Schaltventile 15 und Regelventilblöcke 16 eingesetzt. Die dadurch gesteuerten und / oder geregelten Kolben-Zylinder-Einheiten 13 fördern, richten und / oder verbessern die Innenqualität des Gießstrangs 7 und berücksichtigen über die Stützrollen 10 örtliche Dickenänderungen.

Die Feldgeräte 14 können ein zentrales Regelungssystem durch ein jeweils dezentrales ersetzen: Die Feldgeräte 14 werden am oder auf dem Rollensegment 8 oder in der Nähe des Rollensegmentes 8 an dem ortsfesten Hallen-Gerüst 17, das auch als sogen. "Festland" bezeichnet wird, angeordnet, wobei deren Messsignale über Achsen-Regler 18 verarbeitet und gespeichert werden und wobei die Achsen-Regler 18 mit einer speicherprogrammierbaren Steuerung 19 und mit einem Feldbusmodul 20 kommunizieren.

Die Art der Zuordnung von Messelementen und Baugruppen gemäß **Fig. 3** besteht darin, dass auf dem Rollensegment-Oberrahmen 12 die Signale der Positionsgeber aus den Hydraulikzylindern 13a jeweils an den Klemmenkasten 21 geführt sind. Ein mittels einer lösbaren Medienkupplung 22 gebildetes Kabelpaket 23 ist von seinem Rollensegment 8 auf das ortsfeste Hallen-Gerüst 17 oder auf die Stranggießvorrichtung 1 und den Achsen-Regler 18 geführt. An diesen Achsen-Reglern 18 ist ein Ventilstand 26 auf dem ortsfesten Gerüst 17 angeschlossen. Die Signale von dem Achsen-Regler 18 werden über das Feldbusmodul 20 zu einer speicherprogrammierbaren Steuerung 19 in den Steuerraum 25 der Stranggießvorrichtung 1 geführt.

Der Achsen-Regler 18 verarbeitet die gespeicherten Signale zum Positionieren, Synchronisieren, für linke oder rechte Hydraulikzylinder 13a oder für die Aktivierung der Ein- oder Auslaufseite des Gießstrangs 7, den Zustand der Sensoren, eine Rollensegment-Kodierung, für Wartungszyklen oder ähnliche Funktionen.

Die Klemmenkästen 21 auf dem Oberrahmen 12 eines Rollensegments 8 werden mit dem dort anderweitig zur Verfügung stehenden Maschinenkühlwasser gekühlt.

Die Feldbusmodule 20 werden physikalisch mittels elektrischen Metallleitungen, oder Lichtwellenleitern oder drahtloser Übertragungstechnik oder Infrarot-Signale angeschlossen und verbunden.

Die Kabel des Kabelpaketes 23 für die Spannungsversorgung transportieren die Energie für die Achsen-Regler 18 und die Feldbusmodule 20 und bilden eine gemeinsame Steckverbindung 22a.

### Bezugszeichenliste:

- 1: Stranggießvorrichtung
- 2: Stützrollengerüst
- 3: flüssiger Stahlwerkstoff
- 4: Gießpfanne
- 5: Verteiler
- 6: Stranggießkokille
- 7: Gießstrang.
- 8: Rollensegment
- 8a: erstes Rollensegment
- 9: Kammer
- 10: Stützrolle
- 11: Unterrahmen
- 12: Oberrahmen
- 13: Kolben-Zylinder-Einheit
- 13a: Hydraulikzylinder
- 14: Feldgerät
- 15: Schaltventil
- 16: Regelventilblock
- 17: Hallen-Gerüst
- 18: Achsen-Regler
- 19: speicherprogrammierbare Steuerung
- 20: Feldbusmodul
- 21: Klemmenkasten an dem Rollensegment
- 21a: Klemmenkasten am Hallen-Gerüst
- 22: lösbare Medienkupplung
- 22a: gemeinsame Steckverbindung
- 23: Kabelpaket
- 24: ortsfester Klemmenkasten
- 25: Steuerraum
- 26: Ventilstand

## Patentansprüche

1. Steuer- und / oder Regeleinrichtung für ein Stützrollengerüst (2) einer Stranggießvorrichtung (1) für Metalle, insbesondere für Stahlwerkstoffe (3), wobei das Stützrollengerüst aus mehreren aufeinanderfolgenden Rollensegmenten (8) besteht, die jeweils über einen die Stützrollen (10) tragenden Unterrahmen (11) und einen gegenüberliegenden Oberrahmen (12) mittels paarweisen Kolben-Zylinder-Einheiten (13) gegeneinander geregelt anstellbar sind, zum Fördern, Richten und / oder zum Verbessern der Innenqualität und zum Ändern der Dicken der Metalle;
wobei auf dem Oberrahmen (12) des Rollensegments (8) die Signale von Positionsgebern der Hydraulik-Zylinder-Einheiten (13) jeweils an einen Klemmenkasten (21) geführt sind, und
wobei von dem Klemmenkasten (21) ein Kabelpaket (23) über eine lösbare Medienkupplung (22) auf ein ortsfestes Hallengerüst (17) geführt ist,
**dadurch gekennzeichnet,**
**dass** für jedes Rollensegment (8) eine separater Achsen-Regler (18) mit einem angeschlossenen Ventilstand (26) auf dem ortsfesten Hallengerüst (17) angeordnet ist; und
**dass** Signale von sämtlichen Achsen-Reglern (18) jeweils über ein Feldbusmodul (20) zu einer gemeinsamen speicherprogrammierbaren Steuerung (19) in einen Steuerraum (25) der Stranggießvorrichtung (1) geführt sind.

2. Einrichtung nach Anspruch 1,
**dadurch gekennzeichnet,**
**dass** der Achsen-Regler (18) die gespeicherten Signale zum Positionieren der Stützrollen (10), zum Synchronisieren der angetriebenen Stützrollen (10) eines Nachbar-Rollensegmentes (8), für linke oder rechte Hydraulikzylinder (13a) bzw. für die Einlaufseite oder Auslaufseite, für die Überwachung des Zustands der Sensoren, eine Rollensegment-Kodierung, für Wartungszyklen u. dgl. verarbeitet.

3. Einrichtung nach Anspruch 1,
**dadurch gekennzeichnet,**
**dass** die Klemmenkästen (21) mittels des auf dem Oberrahmen (12) des Rollensegmentes (8) vorhandenen Maschinenkühlwassers gekühlt sind.

4. Einrichtung nach Anspruch 1,
**dadurch gekennzeichnet,**
**dass** die Feldbusmodule (20) physikalisch mittels elektrischer Metallleitungen, Lichtwellenleiter oder drahtloser Übertragungstechnik oder Infrarot-Signale anschließbar sind.

5. Einrichtung nach Anspruch 1 oder 4,
**dadurch gekennzeichnet,**
**dass** die Kabel des Kabelpakets (23) für die Spannungsversorgung, die Achsen-Regler (18) und die Feldbusmodule (20) mittels einer gemeinsamen Steckverbindung (22a) angeschlossen sind.

6. Einrichtung nach Anspruch 1 oder 4,
**dadurch gekennzeichnet,**
**dass** die Kabel für die Signale der Positionsgeber vom Klemmenkasten (21) auf dem Rollensegment (8) mittels einer Medienkupplung (22) als lösbare Steckverbindung (22a) zum Achsen-Regler (18) ausgebildet sind.

## Claims

1. Control and/or regulating device for a support roller stand (2) of a continuous casting device (1) for metals, particularly for steel materials (3), wherein the support roller stand consists of several successive roller segments (8), which are respectively adjustable in regulated manner relative to one another by means of paired piston-cylinder units (13) by way of a lower frame (11) carrying the support rollers (10) and an opposite upper frame (12), for conveying, straightening and/or for improving the internal quality and for changing the thickness of the metals, wherein on the upper frame (12) of the roller segment (8) the signals of position transmitters of the hydraulic cylinder units (13) are respectively conducted to a terminal box (21) and wherein a cable packet (23) is led from the terminal box (21) via a detachable media coupling (22) to a stationary works stand (17), **characterised in that** for each roller segment (8) a separate axis regulator (18) with a connected valve station (26) is arranged on the stationary works stand (17) and that signals from all axis regulators (18) are respectively conducted by way of a field bus module (20) to a common memory-programmable control (19) in a control space (25) of the continuous casting device (1).

2. Device according to claim 1, **characterised in that** the axis regulator (18) processes the stored signals for positioning the support rollers (10), for synchronising the driven support rollers (10) of an adjacent roller segment (8), for lefthand or righthand hydraulic cylinders (13a) or for the inlet side or outlet side, for the monitoring of the state of the sensors, a roller segment coding, for maintenance cycles and the like.

3. Device according to claim 1, **characterised in that** the terminal boxes (21) are cooled by means of the machine cooling water present on the upper frame (12) of the roller segment (8).

4. Device according to claim 1, **characterised in that** the field bus modules (20) are physically connected by means of electrical metal lines, optical waveguides or a wire-free transmission technique or infrared signals.

5. Device according to claim 1 or 4, **characterised in that** the cables of the cable packet (23) for the voltage supply, the axis regulators (18) and the field bus modules (20) are connected by means of a common plug connection (22a).

6. Device according to claim 1 or 4, **characterised in that** the cables for the signals of the position transmitters from the terminal box (21) on the roller segment (8) by means of a media coupling (22) are constructed as a detachable plug connection (22a) to the axis regulators (18).

## Revendications

1. Dispositif de commande et/ou de réglage destiné à un train de rouleaux de support (2) d'une installation de coulée continue (1) de métaux, notamment d'acier (3), le train de rouleaux de support étant composé de plusieurs segments de rouleaux successifs (8) qui peuvent être approchés les uns des autres de manière régulée respectivement à l'aide d'un châssis inférieur (11) supportant les rouleaux de support (10) et d'un châssis supérieur placé au dessus (12) au moyen d'unités piston-cylindre en paires (13) pour transporter, dresser et/ou améliorer la qualité intérieure et pour modifier les épaisseurs des métaux ;
les signaux d'indicateurs de position des unités à vérins hydrauliques (13) étant conduits sur le châssis supérieur (12) du segment à rouleaux (8) respectivement vers une boîte à bornes (21) et
un ensemble de câbles (23) étant conduit par un système de couplage de fluide amovible (22) depuis la boîte à bornes (21) vers une cage de halle fixe (17),
**caractérisé en ce que**,
pour chaque segment de rouleaux (8), un régleur d'axe séparé (18) est disposé avec un support de soupape raccordé (26) sur la cage de halle fixe (17) et
que les signaux de tous les régleurs d'axe (18) sont conduits respectivement par un module de bus de champ (20) vers une commande commune à mémoire programmable (19) située dans une chambre de commande (25) de l'installation de coulée continue (1).

2. Dispositif selon la revendication 1,
**caractérisé en ce que**
le régleur d'axe (18) traite les signaux enregistrés dans le but de positionner les rouleaux de support (10), de synchroniser les rouleaux de support entraînés (10) d'un segment à rouleaux voisin (8) pour les vérins hydrauliques gauche et droit (13a) ou pour le côté d'entrée ou le côté de sortie, pour la surveillance de l'état des capteurs, un codage du segment à rouleaux, pour les cycles d'entretien et similaires.

3. Dispositif selon la revendication 1,
**caractérisé en ce que**
les boîtes à bornes (21) sont refroidies au moyen de l'eau de refroidissement de machine disponible sur le châssis supérieur (12) du segment à rouleaux (8).

4. Dispositif selon la revendication 1,
**caractérisé en ce que**
les modules de bus de champ (20) peuvent être raccordés physiquement au moyen de câbles électriques métalliques, de fibres optiques ou par technique de transmission sans fil ou par signaux infrarouges.

5. Dispositif selon la revendication 1 ou 4,
**caractérisé en ce que**
les câbles de l'ensemble de câbles (23) de l'alimentation électrique, les régleurs d'axe (18) et les modules de bus de champ (20) sont raccordés au moyen d'une cosse de raccordement commune (22a).

6. Dispositif selon la revendication 1 ou 4,
**caractérisé en ce que**
les câbles pour les signaux des indicateurs de position de la boîte à bornes (21) sont réalisés sur le segment à rouleaux (8) au moyen d'un système de couplage de fluide (22) sous forme de cosse de raccordement amovible (22a) avec le régleur d'axe (18).
